# EUROPÄISCHE PATENTSCHRIFT

(11) **EP 1 304 181 B1**
(45) Veröffentlichungstag und Bekanntmachung des Hinweises auf die Patenterteilung: **05.11.2008**
(21) Anmeldenummer: 01124281.5
(22) Anmeldetag: 18.10.2001
(51) Int. Cl.: B21D 43/09

(54) **Vorrichtung zum schrittweisen Vorschieben eines bandförmigen Werkstückes**
Device for the stepwise advancing of a bandshaped workpiece
Dispositif pour l' avancement pas à pas d' une pièce en forme de bande

(43) Veröffentlichungstag der Anmeldung: 23.04.2003
(73) Patentinhaber: BRUDERER AG, CH-9320 Frasnacht (CH)
(72) Erfinder: Eigenmann, Oskar, 9320 Arbon (CH)
(74) Vertreter: Blum, Rudolf Emil

(56) Entgegenhaltungen:
- DE-A- 2 241 686
- US-A- 5 358 164
- PATENT ABSTRACTS OF JAPAN vol. 012, no. 485 (M-777), 19. Dezember 1988 (1988-12-19) -& JP 63 207431 A (MITSUBISHI HEAVY IND LTD), 26. August 1988 (1988-08-26)

## Beschreibung

Die vorliegende Erfindung betrifft eine Vorrichtung zum schrittweisen Vorschieben eines bandförmigen Werkstückes.

Solche Vorrichtungen werden beispielsweise für ein schrittweises Vorschieben eines Metallbandes in eine Presse, allgemein als Stanzpresse bezeichnet, angewendet, in welcher Stanzpresse Werkzeuge zur Bearbeitung des Metallbandes, beispielsweise Stanzen, Prägen, Biegen, Nieten etc. eingebaut sind.

Das schrittweise Vorschieben des bandförmigen Werkstückes kann mittels linear oszillierenden Zangen oder drehend oszillierenden bzw. intermittierend drehenden Vorschubwalzen erfolgen. Eine Vorrichtung gemäß dem Oberbegriff des Anspruchs 1 ist der DE-A-2241686 zu entnehmen.

Abhängig vom herzustellenden Erzeugnis werden in solchen Stanzpressen Bänder mit unterschiedlicher Breite beispielsweise im Bereich von 20 mm bis 450 mm verarbeitet und auch gleichzeitig zwei nebeneinander angeordnete Bänder.

Dementsprechend müssen auch die Vorrichtungen zum Vorschieben der Bänder je nach Band unterschiedlich ausgebildet sein. Und dieses bedeutet offensichtlich beträchtliche Herstellungskosten.

Hier wird die Erfindung Abhilfe schaffen.

Die Erfindung, wie sie in den Ansprüchen definiert ist, löst die Aufgabe, eine Vorrichtung zum schrittweisen Vorschieben eines bandförmigen Werkstückes zu schaffen, mittels welcher, gegebenenfalls durch eine Zwillingsanordnung derselben, bandförmige Werkstücke mit unterschiedlichen Breiten und auch zwei bandförmige Werkstücke gleichzeitig vorgeschoben werden können.

Auch ist es eine Aufgabe der Erfindung eine Vorrichtung zum schrittweisen Vorschieben eines bandförmigen Werkstückes zu schaffen, die einen Rahmen enthält, zwei gegenläufig drehend und oszillierend angetriebene Vorschubwalzen zur Aufnahme eines dazwischen angeordneten und vorzuschiebenden Werkstückes enthält, wobei die erste der Vorschubwalzen im Rahmen drehbar und unverschiebbar gelagert und die zweite der Vorschubwalzen in einer Wippe drehbar gelagert ist, welche Wippe ein erstes und ein zweites, zum ersten entgegengesetzt angeordnetes Ende und die zweite Vorschubwalze eine Achse aufweist, und die eine mit der Wippe verbundene Abhebevorrichtung enthält, die dazu dient, im Betrieb die in der Wippe gelagerte zweite Vorschubwalze in einem Zeitpunkt einer Umkehr einer ersten Drehrichtung der Vorschubwalzen gegen die erste Vorschubwalze in eine Vorschubstellung und in einen weiteren Zeitpunkt der Umkehr einer zweiten Drehrichtung der Vorschubwalzen von der ersten Vorschubwalze weg in eine Rückaufstellung zu bewegen, welche Abhebevorrichtung eine Steuereinrichtung und eine translatorisch auf- und abbewegbares Lenkerelement aufweist, das mit der Wippe bei ihrem ersten Ende verbunden ist um die Wippe zusammen mit der in derselben gelagerten Vorschubwalze zu bewegen, eine erste Druckfeder enthält, die bei ihrem ersten Ende in einem Bereich zwischen der Achse der zweiten Vorschubwalze und dem zweiten Ende gegen die Wippe abgestützt ist und an derselben Seite wie das Lenkerelement und im wesentlichen in einer zu reiner Bewegungsrichtung des Lenkelementes paralleler Richtung auf die Wippe einwirkt, ein Klemmlineal enthält, das durch die erste Druckfeder gegen ein ortsfestes Gegenorgan im Rahmen vorgespannt ist um ein jeweiliges Werkstück während der Rücklaufstellung der zweiten Vorschubwalze festzuhalten und das in der Vorschubstellung der zweiten Vorschubwalze vom Gegenorgan abgehoben ist, welche Wippe einseitig auf einem Ausleger drehbar gelagert ist, welcher seinerseits im Rahmen drehbar und unverschiebbar gelagert ist.

Die Vorteile der Erfindung sind vor allem darin zu sehen, dass die Vorrichtung alleine für ein Vorschieben von bandförmigen Werkstücken unterschiedlicher Breite verwendet werden kann, jedoch auch in einer Zwillingsanordnung zwei solche einander zugekehrt angeordnete Vorrichtungen zum parallelen Vorschieben von zwei nebeneinander angeordneten bandförmigen Werkstücken angewendet werden kann, und dass auch eine Zwillingsanordnung ermöglicht ist, bei welcher die zwei Vorrichtungen einer beträchtlichen Abstand voneinander aufweisen, so dass sehr breite bandförmige Werkstücke vorgeschoben werden können.

Die Erfindung wird nachfolgend anhand von in der Zeichnung dargestellten Ausführung näher erläutert. Es zeigt:
Figur 1 einen Schnitt durch ein gemäss der Erfindung ausgebildeten Vorrichtung zum schrittweisen Vorschieben eines bandförmigen Gegenstands,
Figur 2 einen Schnitt entlang der Linie II-II der Figur 1,
Figur 3 einen Schnitt entlang der Linie III-III der Figur 2
Figur 4 eine Darstellung gemäss der Figur 3, jedoch der Übersichtlichkeit halber in einem grösseren Massstab gezeichnet,
Figur 5 eine Seitenansicht der in Figur 4 gezeigten Wippe,
Figur 6 einen Schnitt durch eine Zwillingsausführung zum Vorschieben von zwei bandförmigen Werkstücken.
Figur 7 einen Schnitt durch eine Zwillingsausführung zum Vorschieben eines sehr breiten bandförmigen Werkstückes, und
Figuren 8 und 9 schematisch den Abschnitt der Vorrichtung mit dem Bauelementen zum oszillierenden Antreiben der Vorschubwalzen.

Die in der Figur 1 und 2 dargestellte Vorschubvorrichtung weist einen Rahmen 1 auf. Im Rahmen 1 sind eine erste, untere Vorschubwalze 2 und eine zweite, obere Vorschubwalze 3 angeordnet. Die erste Vorschubwalze 2 ist im Rahmen 1 drehbar und unverschiebbar angeordnet. Die zweite Vorschubwalze 3 ist verschiebbar angeordnet, wie weiter unten noch im Einzelnen beschrieben sein wird.

Die beiden Vorschubwalzen 2 und 3 werden oszillierend angetrieben.

Die Wirkungsweise des Antriebes dieser Vorschubwalzen 2 und 3 wird nachfolgend anhand der Figur 1 und den Figuren 8 und 9 beschrieben. Figur 1 zeigt einen Schnitt durch die Vorschubeinrichtung. Figur 8 zeigt schematisch den Abschnitt der Vorrichtung mit den Bauelementen zum oszillierenden Antreiben der Vorschubwalzen 2,3. Die Figur 8 ist dabei mit der linken Seite der Figur 1 zu vergleichen, wobei in der Figur 8 zum erleichterten Verständnis die Darstellung vereinfacht ist. Figur 9 ist eine ebenfalls vereinfachte Seitenansicht der in der Figur 8 gezeigten Bauelemente.

Der Antrieb der Vorschubvorrichtung erfolgt mittels eines in der Figur 1 in Form eines Kegelzahnrades 4 dargestellten Antriebsgliedes. Dieses Kegelzahnrad 4 ist mit einer Welle 5 verbunden, die zur Verbindung mit einem nicht dargestellten Antrieb bekannter Ausbildung bestimmt ist.

Das Kegelzahnrad 4 kämmt mit einem weiteren Kegelzahnrad 6. In diesem weiteren Kegelzahnrad 6 ist drehbar eine Scheibe 7 gelagert, die im Kegelzahnrad 6 exzentrisch angeordnet ist. Die Scheibe 7 trägt auf der einen Seite einen exzentrisch angeordneten Bolzen 8 und auf der anderen Seite ein zur Scheibe 7 koaxiales Zahnrad 9, das mit einem Ring 24 mit einer Innenverzahnung kämmt.

Dieser Bolzen 8 ist mit dem Bolzen 8 der Figur 8 und 9 zu vergleichen.

Es ist nun offensichtlich, dass auf Grund der exzentrischen Anordnung der Scheibe 7 und des Zahnrades 9 der exzentrisch angeordnete Bolzen 8 im Betrieb eine (in der Figur 9 vereinfacht dargestellte) oszillierende Bewegung 10 durchführt. Diese oszillierende Bewegung ist in der Figur 9 mit dem Doppelpfeil 10 angedeutet, wobei rein der Erklärung halber angenommen werden kann, dass die längsverschiebbare Stange 11 durch einen Antrieb mit einem Exzenter oder durch einen Kurbeltrieb in Richtung des Doppelpfeiles 10 hin- und herbewegt wird. Die längsverschiebbare Stange 11 treibt einen über den Bolzen 8 an ihr angelenkten Arm 12 an.

Dieser Arm 12 ist auch in der Figur 1 dargestellt. Der Arm 12 ist drehbar auf dem Bolzen 8 gelagert. Eine Spindel 14 erstreckt sich durch den Führungsblock 13 und kämmt mit demselben. Der Führungsblock 13 weist einen Bolzen 17 auf, auf welchen der Arm 12 drehbar über den Gleitstein 17a abgestützt ist. Die Stellung des Bolzens 17 bildet den Drehpunkt für die jeweilige Vorschublänge. Weiter ist der Führungsblock 13 am Rahmen 1 gegen eine Verdrehung gesichert.

Wird die Spindel 14 von einem nicht gezeigten Antrieb her über die Welle 32 und die Kegelzahnräder 15,16 rotiert, verschiebt sich der Führungsblock 13 längs der Spindel 14. Damit verschiebt sich nun offensichtlich der Drehpunkt des auf dem Bolzen abgestützten Armes 12.

Am freien Ende des Armes 12 ist ein Bolzen 18 gelagert, der einen Gleitstein 19 trägt, der zwischen den Schenkeln eines U-förmig ausgebildeten Hebels 20 geführt ist. Dieser Hebel 20 ist mit einer Welle 21 verbunden, die oszillierend anzutreiben ist. Diese Welle ist in den Figuren 8 und 9 dargestellt und auch in der Figur 1 ersichtlich.

Wird die Stange 11 in Richtung des Doppelpfeiles 10 hin- und herbewegt, so wird der Arm 12 um die Achse des Bolzens 17 des Führungsblockes 13 als Drehachse hin- und hergeschwenkt. Die sich daraus ergebende Schwenkbewegung des unteren Endes des Armes 12 wird über den Bolzen 18 und den zwischen den Schenkeln des Hebels 20 gleitenden Gleitstein 19 auf den Hebel 20 übertragen, wodurch die Welle 21 oszillierend angetrieben wird.

Wie schon erwähnt, kann durch Drehen der Spindel 14 die Schwenkachse des Armes 12 verstellt werden, so dass die Hebelarmlängen 8-17 und 17-18 geändert werden, wodurch die Grösse des Ausschlages des den Gleitstein 19 tragenden Ende des Armes 12 und somit die Amplitude der Drehbewegung der Welle 21 verändert werden kann.

Dabei ist es wesentlich, dass die Translationsbewegung der Stange 11 und die Bewegung des Bolzens 8 unabhängig vom genannten Ausschlag des Armes 12 immer gleich ist und der Bolzen 8 immer dieselben Endlagen, in denen seine Bewegungsrichtung umgelenkt wird, einnimmt.

Durch die Anordnung des Gleitsteins 19 am Arm 12 wird erreicht, dass die vom Gleitstein 19 auf den Arm 12 ausgeübte Kraft immer rechtwinklig auf den Arm 12 einwirkt. Der Arm 12 kann demzufolge einen Bereich von 180° bestreichen.

Zu den Figuren 1 und 2 zurückkehrend wird nun beschrieben, wie das oben dargelegte Antriebsprinzip auf den Antrieb der beiden Vorschubwalzen 2 und 3 angewandt ist.

Das oben beschriebene weitere Kegelzahnrad 6, das mit dem Antriebsglied, dem Kegelzahnrad 4 kämmt, welches mit der Welle 5 verbunden ist, ist mit einer Antriebswelle 22 verbunden.

Wie bereits erwähnt, ist im weiteren Kegelzahnrad 6 eine in desselben drehbar und exzentrisch angeordnete Scheibe 7 eingesetzt. Diese Scheibe 7 trägt auf der einen Seite den exzentrisch angeordneten Bolzen 8, der auch in den Figuren 8 und 9 dargestellt ist.

Bei der gegenüberliegenden Seite ist die Scheibe 7 mit dem koaxial angeordneten Zahnrad 9 verbunden. Dieses Zahnrad 9 kämmt mit dem im Rahmen 1 eingelassenen Ring 24 mit einer Innenverzahnung und wälzt sich beim Drehen der Antriebswelle 22 auf der Innenverzahnung ab. Die Wälzkreisdurchmesser des koaxialen Zahnrades und des Ringes 24 stehen zueinander im Verhältnis 1 : 2.

Am Bolzen 8, vergleiche auch mit den Figuren 8 und 9, ist der Arm 12 gelagert, der drehbar auf dem Bolzen 17 des Führungsblockes 13 abgestützt ist. Der Führungsblock 13 lässt sich wie beschrieben durch eine Rotation der Spindel 14 verschieben.

Immer noch auf die Figur 1 Bezug nehmend weist der Arm 12 unten den Bolzen 18 mit dem Gleitstein 19 auf, der in der oben beschriebenen Weise mit dem Hebel 20 zusammenwirkt. Der Hebel 20 ist mit der Welle 21 verbunden. Diese Welle 21 ist ihrerseits mit einem Zahnrad 25 verbunden. Dieses Zahnrad 25 steht über eine geeignete Kupplung 26 mit einer Welle 81 in Verbindung, die die zweite Vorschubwalze 3 trägt.

Das Zahnrad 25 kämmt mit einem weiteren Zahnrad 28, welches mit einer Welle 29 verbunden ist, die ihrerseits die erste Vorschubwalze 2 trägt.

Wird die Antriebswelle 22 über die Zahnräder 4 und 6 angetrieben, so wälzt sich das Zahnrad 9, durch die Scheibe 7 im Zahnrad 6 geführt, auf dem Ring 24 ab. Wegen des schon erwähnten Wälzkreisdurchmesserverhältnisses von Zahnrad 9 und Ring 24 von 1 : 2 wird der Bolzen 8, siehe auch Figur 8 und 9, zwischen zwei Endpunkten geradlinig hin- und herbewegt, wobei diese Bewegung, wie bei der in den Figuren 8 und 9 beschriebenen Erklärung, unabhängig von der Lage der Drehachse des Armes 12 immer gleich bleibt.

Die oszillierende Drehbewegung der Welle 21 wird somit auf die beiden Vorschubwalzen 2,3 übertragen, die demnach gegenläufig oszillierend angetrieben werden, wobei bei einer Umdrehung der Antriebswelle 22 die Vorschubwalzen 2,3 eine vollständige Hin- und Herbewegung ausführen.

Die erste Vorschubwalze 2 ist über die Welle 29 fliegend in einem Trägerabschnitt 31 des Rahmens 1 drehbar und unverschiebbar gelagert, welcher Trägerabschnitt 31 eine Ausnehmung 87 zur Aufnahme des Randbereiches eines vorzuschiebenden Bandes aufweist. Die zweite Vorschubwalze 3 ist in einer Wippe 30 gelagert. Diese Wippe 30 weist ein erstes 33 und ein zweites Ende 34 auf.

Am ersten Ende 33 der Wippe 30 ist ein translatorisch auf- und abbewegbares Lenkerelement, d.h. eine Stange 35 angelenkt.

Weiter ist eine erste Druckfeder 36 bei ihrem einen Ende in einem Bereich zwischen der Welle 81 der zweiten Vorschubwalze 3 und dem zweiten Ende 34 der Wippe 30 auf der Wippe 30 abgestützt, und bei ihrem entgegengesetzten Ende über eine Verstellschraube 23 gegen den Rahmen 1 abgestützt. Diese erste Druckfeder 36 wirkt von derselben Seite wie die Stange 35 und im wesentlichen in einer zur Bewegungsrichtung der Stange 35 parallelen Richtung auf die Wippe 30 ein.

Die Stange 35 weist einen umlaufenden Bund 38 auf. Zwischen diesem Bund 38 und dem Rahmen 1 ist eine zweite Druckfeder 39 angeordnet. Da die Stange 35 an der Wippe 30 angelenkt ist, ist somit die Wippe 30 bei ihrem ersten Ende 33 über diese zweite Druckfeder 39 gegen den Rahmen 1 abgestützt.

Diese Druckfeder 39 garantiert in allen Betriebszuständen den erforderlichen Anpressdruck der nachstehend beschriebenen Rolle 41 auf den Nocken 64.

An ihrem ersten, mit der Stange 35 verbundenen Ende 33 ist die Wippe 30 über diese Stange 35 gelenkig mit einem auf einem Schwenkzapfen 89 gelagerten Hebelpaar 40, 40a verbunden, das an seinem freien Ende eine drehbar befestigte Rolle 41 trägt.

Das Hebelpaar 40, 40a ist zwischen seinem Befestigungspunkt mit der Stange 35 und demjenigen der Rolle 41 mit einer an einem Kolben 42 befestigten Kolbenstange 43 verbunden. Am Kolben 42 ist ausserdem ein Bolzen 44 angebracht, der mit einer eine Höhenskala aufweisenden, im Rahmen 1 eingeschraubten Verstellmutter 45 zusammenwirkt. Die Rolle 41 wirkt mit einer auf der Antriebswelle 22 angeordneten Nocken 64 zusammen.

Wie bereits erwähnt worden ist, ist der Antrieb der Antriebswelle 22 mit dem Antrieb der Vorschubwalzen 2 und 3 gekoppelt.

In der Wippe 30 ist weiter ein Klemmlineal 46 angeordnet. Wie noch beschrieben sein wird, ist das Klemmlineal 46 mit einer Welle 72 fest verbunden. In den Fig. 4 und 5 ist hierzu der Keil 37 einer entsprechenden Keil- und Nut-Verbindung eingezeichnet.

Die Wippe 30 ist an ihrem zweiten Ende 34 auf der Feder 36 wie beschrieben abgestützt. Weiter ist beim zweiten Ende der Wippe 30 eine Ausnehmung 47 mit einer Schulter 48 ausgebildet, die eine Aufnahmefläche bildet. In dieser Ausnehmung 47 ist ein Auflagekopf 49 einer Steuerstange 50 angeordnet. Diese Steuerstange 50 ist an einem Winkelhebel 51 angelenkt, der mittels einer Welle 52 am Rahmen 1 gelagert ist. An seinem anderen Ende ist der Winkelhebel 51 mit einer Kolbenstange 53 verbunden, die ein Gewinde 54 aufweist, mit dem sie in einen Flansch 55 am Winkelhebel 51 eingreift.

Die Kolbenstange 53 ist mit einem ersten Kolben 56 verbunden. Dieser ist in einer Kammer 58 eines Zylinders 88 angeordnet. Auf der Kolbenstange 53 gleitend ist ein zweiter Kolben 57 in einer weiteren Kammer 59 des Zylinders 88 angeordnet, der einen grösseren Durchmesser aufweist als der erste Kolben 56. Der Übergang von der Kammer 58, in der sich der erste Kolben 56 bewegt zur Kammer 59 für den zweiten Kolben 57 ist als Anschlag für letzteren ausgebildet. Beide Kammern 58, 59 sind mit den Zuleitungen 60 eines pneumatischen Systems verbunden, mit dem auch der Kolben 42 in Verbindung steht. In den Zuleitungen 60 sind geeignete Steuerorgane 61, 62 eingebaut.

Im folgenden wird das schrittweise Vorschieben eines bandförmigen Werkstückes, z.B. eines Blechbandes 63, das zwischen den beiden Vorschubwalzen 2 und 3 angeordnet ist, beschrieben. Zum besseren Verständnis ist der Nocken 64 in zwei Abschnitte 64a und 64b unterteilt, wobei die Unterteilung durch sich diametral gegenüberliegende Punkte A und B erfolgt. Im weiteren wird angenommen, dass sich die Antriebswelle 22 im Gegenuhrzeigersinn dreht.

Läuft die Rolle 41 im Punkt A auf den Abschnitt 64a des Nockens 64 auf, so wird die Rolle 41 durch den Nockenabschnitt 64a hochgehoben. Damit wird die Stange 35 nach unten bewegt und drückt die Wippe 30 gegen die Kraft der Feder 39 nach unten. Durch die auf das erste Ende 33 der Wippe 30 durch die Stange 35 ausgeübte Kraft wird die Wippe 30 beim Befestigungspunkt der Stange 35 an der Wippe 30 nach unten geschwenkt. Die obere, also zweite Vorschubwalze 3 wird gegen die untere, also erste, unverschiebbar gelagerte Vorschubwalze 2 gedrückt. Da die Berührungsstelle zwischen der auf dem Blechband 63 aufliegenden oberen Vorschubwalze 3 in diesem Zeitpunkt als Schwenkstelle der Wippe 30 wirkt, wird das Klemmlineal 46 vom Blechband 63 abgehoben. Die beiden Vorschubwalzen 2 und 3, die sich während dieser Periode in Vorschubrichtung drehen, greifen am Blechband 63 an und schieben es vorwärts. Nach einer Drehung der Antriebswelle 22 um 180°, während welcher der Steuerscheibenabschnitt 64a auf die Rolle 41 einwirkt, beginnt im Punkt B der Steuerscheibenabschnitt 64b auf die Rolle 41 zu wirken. Die Federn 36 und 39 bewirken nun ein Verschwenken der Wippe 30 um die Achse der oberen, zweiten Vorschubwalze 3 und ein Heben der Stange 35, was eine Drehung des Hebelpaares 40, 40a und ein Senken der Rolle 41 bewirkt. Das Senken der Rolle 41 ist möglich, da der Abstand der Steuerkurve des Abschnittes 64b von der Achse der Antriebswelle 22 kleiner ist als derjenige der Steuerkurve des Abschnittes 64a.

Das genannte Verschwenken der Wippe 30 führt zu einem Senken des Klemmlineals 46, welches das Blechband 63 gegen Anschlag 65 presst und so festklemmt. Der Anschlag 65 ist ein Teil des Rahmens 1 der Vorschubvorrichtung. Nach dem Festklemmen des Blechbandes 63 wird die obere, zweite Vorschubwalze 3 abgehoben. Die Berührungsstelle Klemmlineal 46/Blechband 63 wird zur Schwenkstelle der Wippe 30 auf der Welle 72. Die beiden Vorschubwalzen 2 und 3 wirken nicht mehr auf das Blechband 63 ein und während der Drehung der Antriebswelle 22 führen sie um weitere 180° ihre der Vorschubrichtung entgegengesetzte Rücklaufbewegung aus. Beginnt im Punkt A nach einer vollen Umdrehung der Antriebswelle 22 erneut der Nockenabschnitt 64a auf die Rolle 41 zu wirken, so wird, wie oben beschrieben, durch Gegeneinanderdrücken der Vorschubwalzen 2 und 3 und Abheben des Klemmlineals 46 der Vorschubzyklus erneut eingeleitet.

Der Nocken 64 muss derart ausgebildet sein, dass die Vorschubwalzen 2 und 3 jeweils genau im Umkehrpunkt ihrer Oszillationsbewegung gegeneinander gedrückt, bzw. voreinander weg bewegt werden und zwar synchron mit der Abheb- bzw. Anpressbewegung des Klemmlineals 46.

Um ein richtiges Funktionieren der Vorschubvorrichtung bei verschiedenen Dicken des vorzuschiebenden Werkstückes zu gewährleisten, kann durch Verstellen der Verstellmutter 45 der Drehpunkt des Hebelpaares 40, 40a in der Höhe verstellt werden.

Die Vorschublänge wird durch Verändern der Amplitude der Oszillationsbewegung der Vorschubwalzen verändert, d.h. wie erwähnt durch Verschieben des Führungsblockes 13 längs der Spindel 14.

Die nun nachstehend beschriebene Steuerung erfolgt pneumatisch. Das Druckmedium, also Druckluft, wird von einer Druckluftquelle über die Zufuhrleitung 66 zugeführt. Diese Zufuhrleitung 66 verzweigt sich in zwei Zweigleitungen 67, 68, in welchen die Steuerorgane 61, 62 angeordnet sind.

Von der Zweigleitung 68 ist stromabwärts des Steuerorganes 62 eine Verbindungsleitung 69 abgezweigt, die zur Zylinderkammer über dem Kolben 42 verläuft.

Allgemein kann bezüglich der pneumatischen Steuerung der Vorschubvorrichtung zwischen zwei Einrichtzuständen und zwei Betriebszuständen unterschieden werden. Während den Einrichtzuständen, während welchen die Arbeitsglieder in ihren Einrichtstellungen sind, steht die Vorschubvorrichtung und offensichtlich die mit ihr zusammenwirkende Stanzpresse still, in der Regel im oberen Totpunktbereich. Dabei steht die Rolle 41 auf dem höchsten Punkt des Nockens 64 zwischen den Punkten A und B.

Während den Betriebszuständen, während welchen die Arbeitsglieder auf das vorzuschiebende Band einwirken und offensichtlich die mit der Vorschubvorrichtung zusammenwirkende Stanzpresse im Betrieb steht, bewegt sich die Welle 22 in Richtung des in der Figur 2 gezeigten Pfeiles.

In der ersten Einrichtstellung sind die obere Vorschubwalze 3 und das Klemmlineal 46 angehoben. Das heisst, die obere Vorschubwalze 3 ist vor der unteren Vorschubwalze 2 weg angehoben und das Klemmlineal 46 ist vom Anschlag 65 weg angehoben.

In dieser Einrichtstellung kann ein neues Band 63 in die Vorschubvorrichtung eingeschoben werden.

Dazu ist die Kammer 59 des Zylinders 88 und die Kammer oberhalb des Kolbens 42 drucklos. Folglich wird das erste Ende 33 der Wippe 30, bei welcher die federbelastete Stange 35 an der Wippe 30 angelenkt ist, angehoben.

Gleichzeitig steht die Kammer 58 des Zylinders 88 unter Druck. Somit bewegen sich die Kolben 56 und 57 sowie die Kolbenstange 53 nach rechts. Der Winkelhebel 51 wird gedreht und hebt die Stange 50. Damit wird durch den Auflagekopf 49 auch das zweite Ende 34 der Wippe 30 angehoben.

Somit wird sowohl die obere Vorschubwalze 3 und das Klemmlineal 46 angehoben.

In der zweiten Einrichtstellung ist die obere Vorschubwalze 3 angehoben und das Klemmlineal 46 gegen das Band 63, bzw. gegen den Anschlag 65 gedrückt.

In dieser Einrichtstellung wird das eingeführte Band 63 z.B. für weitere Einrichtarbeiten durch das Klemmlineal 46 festgehalten.

Dazu ist die Kammer 59 auch die Kammer oberhalb des Kolben 42 sowie auch die Kammer 58 drucklos. Folglich wird das zweite Ende 34 der Wippe 30, bei welcher die Steuerstange 50 in die Wippe 30 eingreift, durch die Kraft der Feder 36 abgesenkt. Die Stange 50 wird nach unten gezogen, der Winkelhebel 51 entsprechend geschwenkt und damit die Stange 53, bzw. der Kolben 56 nach links verschoben, da die Kammer 58 drucklos ist. Somit ist die obere Vorschubwalze 3 angehoben und das Klemmlineal 46 nach unten gedrückt.

Der erste Betriebszustand kommt zur Anwendung, wenn das eingebaute Werkzeug keine Fangstifte zum genauen Positionieren des Bandes 63 während dem Bearbeiten desselben, z.B. Stanzen, aufweist. Das Band 63 wird dabei dauernd, d.h. in jeder Stellung der Arbeitsglieder der der Vorschubvorrichtung zugeordneten Stanzpresse entweder durch die vorschiebenden Walzen 2 und 3 oder durch das Klemmlineal 46 und dem Anschlag 65 positioniert.

Das Band 63 ist dabei nie lose.

Dazu stehen die Kammern 59 und der Zylinderraum oberhalb des Kolbens 42 unter Druck und die Kammer 58 ist drucklos.

Da die Kammer 58 druckklos ist, kann sich das zweite Ende 34 der Wippe 30 nicht auf der Stange 50 abstützen, weil diese den Kolben 56 über den Winkelhebel 51 und die Stange 53 nach links verschieben kann. Folglich bleibt das Klemmlineal 46 durch die Einwirkung der Feder 36 im unteren Totpunktbereich, d.h. währenddem sich die Rolle 41 auf dem tiefsten Bereich des Nockens 64 befindet, gegen das Band 63 gedrückt und hält dieses fest.

Der zweite Betriebszustand kommt zur Anwendung, wenn das eingebaute Werkzeug Fangstifte zum genauen Positionieren des Bandes 63 während dem Bearbeiten desselben, d.h. Stanzen, aufweist und das Band 63 während dem Einwirken der Werkzeuge nur durch die Fangstifte positioniert und arretiert ist. Damit wird auch ein summieren von Vorschubfehlern vermieden.

Hierzu muss nach dem Einfahren der konischen Fangstifte das Band 63 lose sein.

Dazu stehen die Kammern 59, der Zylinderraum oberhalb des Kolbens 42 und die Kammer 58 unter Druck.

Bevor die Rolle 41 auf dem tiefsten Punkt des Nockens 64 aufliegt, kommt die Wippe 30 bei ihrem zweiten Ende 34 über die Schulter 48 auf den Auflagekopf 49 der feststehenden Steuerstange 50 zum Aufliegen, da die oben genannten Kammern unter Druck stehen.

Die Rolle 41 bewegt sich zum tiefsten Punkt des Nockens 64 und bevor die Rolle 41 auf dem tiefsten Punkt liegt, kommt die Wippe 30 bei ihrem zweiten Ende 34 über die Schulter 48 auf dem Auflagekopf 49 der feststehenden Steuerstange 50 zum Aufliegen.

Damit wird diese Stelle zum Schwenkzentrum der nun folgenden Schwenkbewegung der Wippe 30.

Währenddem sich die Rolle 41 zum tiefsten Punkt des Nockens 64 bewegt, wird das erste Ende 33 der Wippe 30 durch die Stange 35 weiter angehoben und damit werden die obere Walze 3 und das Klemmlineal 46 während der Schwenkbewegung der Wippe 30, bis die Rolle den tiefsten Punkt des Nockens 64 erreicht, weiter angehoben.

Und somit wird das Band 63 lose.

Der genaue Zeitpunkt dieser Lüftung wird am Gewinde 54 mit der Mutter 55 eingestellt, wobei sich der Winkelhebel 51 verdreht und damit die Stange 50 verschoben wird.

Es wird nun insbesondere auf die Figuren 3, 4 und 5 verwiesen. Die Wippe 30 ist einseitig auf einem Ausleger drehbar gelagert.

Der Ausleger weist eine Büchse 70 auf, die im Lager 75 im Rahmen 1 frei drehbar gelagert ist. Die Büchse 70 ist mittels einem Pressitz mit dem Arm 71 drehfest verbunden. Von dieser Büchse 70 steht seitlich ein Arm 71 ab. In diesem Arm 71 ist eine parallel zur Büchse 70 verlaufende Welle 72 lösbar geklemmt gehalten. Zu diesem Zweck ist der Arm 71 bei seinem von der Büchse 70 entfernten Ende geschlitzt und von Klemmschrauben 73 und 74 durchsetzt.

Die Wippe 30 ist ihrerseits über Lager 77 und 78 auf der Welle 72 drehbar gelagert.

In der Wippe 30 ist die obere, zweite Vorschubwalze 3 über Lager 79 und 80 gelagert. Die Vorschubwalze 3 sitzt auf einer Welle 81, die koaxial durch die Büchse 70 verläuft. Die Bezugszahl 90 bezeichnet den Keil einer entsprechenden Keil- und Nut-Verbindung. Die Welle 81 endet beim Kupplungsteil 26.

Es ist ersichtlich, dass der Aussendurchmesser der Welle 81 kleiner als der Innendurchmesser der Büchse 70 ist. Das heisst, dass sich die Welle 81 während einer Bewegung der Wippe 30 in radialer Richtung frei innerhalb der Büchse 70 bewegen kann.

Das Klemmlineal 46 ist mit der Welle 72 fest verbunden.

Der Auflagewechsel zwischen der Walze 3 und dem Klemmlineal 46 erfolgt bei der gezeichneten Stellung des Nockens gemäss Fig. 2. In dieser Stellung kann durch das Verdrehen der Welle 72 im Arm 71 der Lüftungszeitpunkt genau eingestellt werden (Grundeinstellung). Dabei liegen die Walze 3 und das Klemmlineal 46 auf dem Band 63 auf. Die Banddickeneinstellung, abhängig vom jeweils zu bearbeitenden Band, erfolgt ausschliesslich an der Verstellmutter 45, wie oben beschrieben.

Dadurch, dass die Wippe 30 einseitig auf einem Ausleger drehbar angeordnet ist, lässt sich durch zwei der beschriebenen Vorschubvorrichtungen eine Zwillingsvorschubvorrichtung bauen, indem zwei solcher Vorschubvorrichtungen einander zugekehrt angeordnet werden.

Eine erste Ausführung einer Zwillingsvorschubvorrichtung ist in der Figur 6 dargestellt.

Der Aufbau der zwei einzelnen Vorschubvorrichtungen ist gleich dem anhand der Figur 1 und 2 beschriebenen Vorschubvorrichtung, so dass nur diejenigen Bauelemente beschrieben werden, die für die Zwillingsvorschubvorrichtung spezifisch sind.

Die in der Figur 6 links angeordnete Vorschubvorrichtung weist die mit einem Antrieb verbundene Welle 5 auf, die mit dem als Antriebsglied dienenden Kegelzahnrad 4 verbunden ist.

Auf der Welle 5 ist ein weiteres Kegelzahnrad 82 angeordnet. Dieses Kegelzahnrad 82 kämmt mit einem Kegelzahnrad 83. Das Kegelzahnrad 83 steht mit einem ersten Kreuzgelenk 84 in Verbindung, das von einer teleskopförmig längsveränderbaren Antriebsübertragungs-welle 85 gefolgt ist, die mit einem zweiten Kreuzgelenk 84a verbunden ist, das seinerseits mit einem Kegelzahnrad 83a der rechts angeordneten Vorschubvorrichtung verbunden ist. Dieses Kegelzahnrad 83a kämmt mit einem Kegelzahnrad 82a, das auf der Antriebswelle 5a sitzt und mit dem Kegelzahnrad 4a kämmt.

Die zwei einzelnen Vorschubvorrichtungen der Zwillingsvorschubvorrichtung werden somit gleichzeitig von einem gemeinsamen Antrieb her über die Welle 5 synchron angetrieben.

Mit dieser Zwillingsvorschubvorrichtung können nun zwei Blechbänder 63A und 63B vorgeschoben werden. Die beiden Blechbänder 63A und 63B können somit völlig unabhängig aber winkelsynchron zur Vorschubvorrichtung vorgeschoben werden. Diese Bänder 63A und 63B können jedoch in Bezug auf die Dicke, die Breite, Vorschublänge und auch das Material vollständig unterschiedlich sein. Offensichtlich ist es auch möglich, auch mit nur einem Band zu arbeiten, das beidseitig von den Vorschubwalzen beider einzelnen Vorschubvorrichtungen ergriffen wird.

Die Figur 7 zeigt eine Ausführung einer Zwillingsvorschubvorrichtung, die für extreme Bandbreiten zur Anwendung kommt. Wieder werden nur diejenigen Bandelemente beschrieben, die für diese Zwillingsvorschubvorrichtung spezifisch sind.

Die in der Figur 7 links angeordnete Vorschubvorrichtung weist die mit einem Antrieb verbundene Welle 5 auf, die mit dem Kegelzahnrad 4 verbunden ist. Dieses Kegelzahnrad 4 kämmt wie früher beschrieben mit dem weiteren Kegelzahnrad 6. Dieses weitere Kegelzahnrad 6 sitzt auf der Antriebswelle 22.

Die Antriebswelle 22 steht mit einem ersten Kreuzgelenk 84 in Verbindung, das von einer teleskopförmig längsveränderbaren Antriebsübertragungswelle 85 gefolgt ist, die mit einem zweiten Kreuzgelenk 84a gefolgt ist. Dieses zweite Kreuzgelenk 84a ist direkt mit der Antriebswelle 22a der in der Figur 7 rechts angeordneten Vorschubvorrichtung in Verbindung.

Mit dieser Zwillingsvorschubvorrichtung können extreme Bandbreiten gehandhabt werden.

Bemerkenswert ist, dass durch die fliegende Lagerung der ersten unteren Vorschubwalze 2 im betreffenden Trägerabschnitt 31 des Rahmens 1 der Trägerabschnitt 31 eine Ausnehmung 87 aufweist, in welcher der Randbereich der vorzuschiebenden Bandes hineinragt. Die Ausnehmung 87 ist für das Vorschieben einzelner Bänder von Bedeutung, siehe Fig. 1 und Fig. 6. Sie bestimmt die maximale Bandbreite. Das Mass A in Fig. 6 bestimmt den Minimalabstand zweier Bänder. Dieses Mass A ist unter anderem bezüglich dem Platzbedarf einer Stanzpresse sehr wichtig und nur durch die "fliegende" Wippe 3 möglich.

## Patentansprüche

1. Vorrichtung zum schrittweisen Vorschieben eines bandförmigen Werkstückes, mit
einem Rahmen (1),
zwei Vorschubwalzen (2;3) zur Aufnahme eines dazwischen angeordneten und vorzuschiebenden Werkstückes (63; 63A,63B),
einem mit den zwei Vorschubwalzen (2; 3) antriebsverbundenen Vorschubwalzenantrieb (7-9; 12, 13, 17-20), der dazu dient, die Vorschubwalzen (2; 3) oszillierend und gegenläufig anzutreiben,
einer Wippe (30),
wobei die erste (2) der Vorschubwalzen (2;3) im Rahmen (1) drehbar und unverschiebbar gelagert und die zweite (3) der Vorschubwalzen (2;3) in der Wippe (30) drehbar gelagert ist,
welche Wippe (30) ein erstes (33) und ein zweites, zum ersten entgegengesetzt angeordnetes Ende (34) und die zweite Vorschubwalze (3) eine Achse (81) aufweist,
einer Abhebevorrichtung (35, 36, 38-41, 64), die mit der Wippe (30) verbunden ist, um die Wippe (30) mit der darin gelagerten zweiten Vorschubwalze (3) gegen die erste Vorschubwalze (2) in eine Vorschubstellung und von der ersten Vorschubwalze (2) weg in eine Rücklaufstellung zu bewegen,
welche Abhebevorrichtung (35, 36, 38-41, 64) eine mit dem Vorschubwalzenantrieb (7-9, 12, 13, 17-20) in Verbindung stehende Steuereinrichtung (40, 40a, 41, 64) und ein translatorisch auf- und abbewegendes Lenkerelement (35) aufweist, das mit der Wippe (30) bei ihrem ersten Ende (33) verbunden ist, um die Wippe (30) zusammen mit der in derselben gelagerten zweiten Vorschubwalze (3) zu bewegen, mittels welcher Abhebevorrichtung (35, 36, 38-41, 64) die zweite Vorschubwalze (3) im Zeitpunkt der Umkehr einer ersten Drehrichtung der oszillierenden Vorschubwalzen (2, 3) in eine Vorschubstellung und im Zeitpunkt der Umkehr der zweiten Drehrichtung der Vorschubwalzen (2, 3) in die Rücklaufstellung bewegbar ist,
einer Druckfeder (36), die bei ihrem ersten Ende in einem Bereich zwischen der Achse (81) der zweiten Vorschubwalze (3) und dem zweiten Ende der Wippe (30) gegen dieselbe abgestützt ist und bei ihrem zweiten, dem ersten (33) entgegengesetzten Ende (34) gegen den Rahmen (1) abgestützt ist, und von derselben Seite wie das Lenkerelement (35) und im wesentlichen in einer zu einer Bewegungsrichtung des Lenkerelementes (35) parallelen Richtung auf die Wippe (30) einwirkt,
und einem Klemmlineal (46), das durch die erste Druckfeder (36) gegen ein ortsfestes Gegenorgan (65) im Rahmen (1) vorgespannt ist um ein jeweiliges Werkstück (63;63A, 63B) während der Rücklaufstellung der zweiten Vorschubwalze (3) festzuhalten und das in der Vorschubstellung der zweiten Vorschubwalze (3) vom Gegenorgan (65) abgehoben ist, **dadurch gekennzeichnet, daß** die
Wippe (30) einseitig auf einem Ausleger (70, 71, 72) drehbar gelagert ist, welcher seinerseits im Rahmen (1) drehbar und unverschiebbar gelagert ist.

2. Vorrichtung nach Anspruch 1, **dadurch gekennzeichnet, dass** der Vorschubwalzenantrieb (7-9, 12, 13, 17-20) ein Antriebsglied (4) aufweist, das mit einem Antriebsrad (6) antriebsverbunden ist, welches Antriebsrad (6) eine in demselben frei drehbar gelagerte, exzentrisch angeordnete Scheibe (7) aufweist, bei welcher von einer Seite ein Zapfen (8) absteht und die bei der entgegengesetzten Seite mit einem zum Zapfen (8) koaxialen Stirnzahnrad (9) verbunden ist, das mit einem im Rahmen (1) fest angeordneten Ring (24) mit einer Innenverzahnung kämmt, an welchem Zapfen (8) ein schwenkbarer Arm (12) gelagert ist, dessen entgegengesetztes Ende über einen Hebel (20) mit einer Übertragungswelle (22) verbunden ist, die über eine Kupplung (26) mit der zweiten Vorschubwalze (3) und über Zahnräder (25, 28) mit der ersten Vorschubwalze (2) in Verbindung steht, welcher schwenkbare Arm (12) bei einer Stelle zwischen seinen zwei Enden auf einem Führungsblock (13) drehbar abgestützt ist.

3. Vorrichtung nach Anspruch 2, **dadurch gekennzeichnet, dass** der Führungsblock (13) im Rahmen (1) geführt verschiebbar angeordnet ist.

4. Vorrichtung nach Anspruch 3, **dadurch gekennzeichnet, dass** der Führungsblock (13) von einer Schraubspindel (14) durchsetzt ist.

5. Vorrichtung nach Anspruch 1, **dadurch gekennzeichnet, dass** der Ausleger (70, 71, 72) eine im Rahmen (1) frei drehbar gelagerte Büchse (70) mit einem seitlich abstehenden Arm (71) aufweist, in welchem eine parallel zur Büchse (70) verlaufende Welle (72) lösbar geklemmt gehalten ist, auf welcher Welle (72) die Wippe (30) drehbar gelagert ist.

6. Vorrichtung nach Anspruch 5, **dadurch gekennzeichnet, dass** die Welle (72) in einem geschlitzten Endbereich des Armes (71) gehalten ist, der zur Bildung der Klemmung von Schraubbolzen (73, 74) durchsetzt ist.

7. Vorrichtung nach Anspruch 1, **dadurch gekennzeichnet, dass** die erste Vorschubwalze (2) in einem Trägerabschnitt (31) des Rahmens (1) fliegend gelagert ist.

8. Vorrichtung nach Anspruch 7, **dadurch gekennzeichnet, dass** der Trägerabschnitt (31) eine mit dem Biss der Vorschubwalzen (2;3) ausgerichtete Ausnehmung (87) zur Aufnahme eines jeweiligen Randbereiches eines zwischen den Vorschubwalzen (2;3) angeordneten bandförmigen Werkstückes (63;63A;63B) aufweist.

9. Vorrichtung nach Anspruch 1, **dadurch gekennzeichnet, dass** die Wippe (30) an ihrem mit dem Lenkerelement (35) verbundenen ersten Ende (33) auf einer zweiten Druckfeder (39) abgestützt ist, die ihrerseits auf dem Rahmen (1) abgestützt ist und die entgegen der Wirkungsrichtung der ersten Druckfeder (36) in Bewegungsrichtung des Lenkerelementes (35) wirkt.

10. Vorrichtung nach Anspruch 1, **gekennzeichnet durch** eine mit der Wippe (3) zusammenwirkende, ein- und ausschaltbare Klemmlinealabhebevorrichtung (47-68), die dazu dient, im eingeschalteten Zustand bei von der ersten Vorschubwalze (2) abgehobenen zweiten Vorschubwalze (3) das Klemmlineal (46) vom Gegenorgan (65) abzuheben,
welche Klemmlinealabhebevorrichtung (47-68) eine beim zweiten Ende (34) der Wippe (30) neben der ersten Druckfeder (36) angeordnete und mit einem Auflagekopf (46) in die Wippe (30) eingreifende Steuerstange (50) aufweist,
welche Steuerstange (50) an einem Arm eines im Rahmen (1) drehbar gelagerten Winkelhebels (51) angelenkt ist, dessen anderer Arm mit einer Arretiervorrichtung (53-62) verbunden ist, welche den Winkelhebel (51) wahlweise arretiert oder zur Drehung freigibt

11. Vorrichtung nach Anspruch 10, **dadurch gekennzeichnet, dass** die Arretiervorrichtung (53-62) einen in einer Kammer (58) eines Zylinders (88) angeordneten Kolben (56) befestigt ist und dessen andere Seite mit einer Druckmediumquelle in Verbindung steht.

12. Vorrichtung nach Anspruch 11, **dadurch gekennzeichnet, dass** der Auflagekopf (49) beim zweiten Ende (34) der Wippe (30) in einer in der Wippe (30) ausgebildeten Ausnehmung (47) mit einer Aufnahmefläche (48) angeordnet ist und in der Arretierstellung auf der Aufnahmefläche (48) anliegt.

13. Vorrichtung nach Anspruch 1, **dadurch gekennzeichnet, dass** die Steuereinrichtung (40,40a,41,64) einen auf einem Schwenkzapfen (89) schwenkbar gelagerten Kipphebel (40) aufweist, der mit dem Lenkerelement (35) und mit einer auf einer Antriebswelle (22) sitzenden Steuerscheibe (64) zusammenwirkt, welcher Steuerscheibe (64) in Abhängigkeit ihrer Drehlage die Schwenklage des Kipphebels (40) festlegt.

14. Vorrichtung nach Anspruch 13, **dadurch gekennzeichnet, dass** die Verstelleinrichtung (42-45), die dazu dient, die Lage des Schwenkzapfens (89) und damit der Schwenkachse des Kipphebels (40) zum Einstellen des Abstandes zwischen den Vorschubwalzen (2;3) in deren Vorschubstellung zu verstellen.

15. Vorrichtung nach Anspruch 14, **dadurch gekennzeichnet, dass** die Verstelleinrichtung (42-45) einen Kolben (43) aufweist, der mit dem Schwenkzapfen (89) des Kipphebels (40) verbunden ist, um diesen Schwenkzapfen (89) im wesentlichen in Bewegungsrichtung des Lenkerelementes (35) zu heben oder zu senken.

16. Zwillingsvorschubvorrichtung, **gekennzeichnet durch** zwei Vorrichtungen nach Anspruch 1, welche Vorrichtungen mit ihren Vorschubwalzen (2; 3) einander zugekehrt angeordnet sind.

17. Zwillingsvorschubvorrichtung nach Anspruch 16, **dadurch gekennzeichnet, dass** jede der zwei einander zugekehrten Vorrichtungen ein Antriebsglied (4, 4a) aufweist, das mit einer Antriebswelle (22,22a) der Steuereinrichtung der Anhebeeinrichtung antriebsverbunden ist, und dass das Antriebszahnrad (4) der einen Vorrichtung mit einer Welle (5) zur Verbindung mit einem Antriebsmotor verbunden ist, und über Antriebsglieder (82, 83,84;82a,83a,84a;85) einschliesslich einer Antriebsübertragungswelle (85) mit dem Antriebsglied (4a) der anderen Vorrichtung antriebsverbunden ist.

18. Zwillingsvorschubvorrichtung nach Anspruch 16, **dadurch gekennzeichnet, dass** die Steuereinrichtung (40,40a,41,64) der Abhebeeinrichtung (35,36,38-41,64) beider Vorrichtungen eine Antriebswelle (22;22a) aufweist, dass die Antriebswelle (22) der einen Vorrichtung mit einem Antriebszahnrad (4) in Verbindung steht, das mit einer Welle (5) zur Verbindung mit einem Antriebsmotor verbunden ist, und dass die Antriebswelle (22) der einen Vorrichtung über eine Antriebsübertragungswelle (85) mit der Antriebswelle (22a) der anderen Vorrichtung antriebsverbunden ist.

## Claims

1. Device for the stepwise advancing of a bandshaped workpiece, with
a frame (1),
two feeding rollers (2; 3) for the reception of a workpiece (63; 63A, 63B) arranged between them and to be fed,
a feeding roller drive (7-9; 12, 13, 17-20) drivingly connected with the two feeding rollers (2; 3), which serves for driving the feeding rollers (2; 3) in an oscillating and counterrotating manner,
a rocker (30),
wherein the first (2) of the feeding rollers (2; 3) is supported in a rotatable and non-displaceable manner in the frame (1) and the second (3) of the feeding rollers (2; 3) is supported in a rotatable manner in the rocker (30),
which rocker (30) has a first (33) and a second end (34) located opposite of the first end and the second feeding roller (3) has an axle (81),
a lifting device (35, 36, 38-41, 64), which is connected with the rocker (30), for moving the rocker (30) with the second feeding roller (3) supported therein towards the first feeding roller (2) into an advancing position and away from the first feeding roller (2) into a return position,
which lifting device (35, 36, 38-41, 64) features a control device (40, 40a, 41, 64), which is in connection with the feeding roller drive (7-9, 12, 13, 17-20) and a translatory upwards and downwards moveable rod member (35), which is connected with the rocker (30) at its first end (33), for moving the rocker (30) together with the second feeding roller (3) supported in same, by means of which lifting device (35, 36, 38-41, 64) the second feeding roller (3) at the point in time of a reversal of a first sense of rotation of the oscillating feeding rollers (2; 3) is moveable into an advancing position, and at the point in time of the reversal of the second sense of rotation of the feeding rollers (2; 3) is moveable into the return position,
a pressure spring (36), which at its first end in an area between the axle (81) of the second feeding roller (3) and the second end of the rocker (30) is supported against same and at its second end (34), which is opposite to the first end (33), is supported against the frame (1), and acts on the rocker (30) from the same side as the rod member (35) and substantially in a direction parallel to a direction of movement of the rod member (35),
and a clamping bar (46), which by the first pressure spring (36) is prestressed against a stationary counter member (65) in the frame (1), in order to retain a respective workpiece (63; 63A, 63B) during the return position of the second feeding roller (3) and which, in the advancing position of the second feeding roller (3), is lifted off the counter member (65), **characterized in that**
the rocker (30) is supported one-sided in a rotatable manner on a cantilever (70, 71, 72), which on its part is supported in a rotatable and non-displaceable manner in the frame (1).

2. Device according to claim 1, **characterized in that** the feeding roller drive (7-9, 12, 13, 17-20) comprises a driving member (4), which is drivingly connected with a driving wheel (6), which driving wheel (6) comprises a disk (7) which is supported inside same in a freely rotatable manner and eccentrically arranged, at which disk from one side a pivot (8) projects and which, at the opposite side, is connected with a spur gear (9) which is coaxial to the pivot (8), which spur gear meshes with a ring (24) with an internal toothing that is fixedly arranged in the frame (1), at which pivot (8) there is supported a swivelling arm (12), the opposite end of which is connected via a lever (20) with a transmitting shaft (21), which via a coupling (26) is in connection with the second feeding roller (3) and via gear wheels (25, 28) to the first feeding roller (2), which swivelling arm (12) at a location between its two ends is supported in a rotatable manner on a guiding block (13).

3. Device according to claim 2, **characterized in that** the guiding block (13) is arranged in the frame (1) in a guided, displaceable manner.

4. Device according to claim 3, **characterized in that** the guiding block (13) is penetrated by a threaded spindle (14).

5. Device according to claim 1, **characterized in that** the cantilever (70, 71, 72) comprises a sleeve (70), which is supported in the frame (1) in a freely rotatable manner, with a laterally projecting arm (71), in which a shaft (72) extending parallel to said sleeve (70) is held in a releasable clamped manner, onto which shaft (72) the rocker (30) is supported in a rotatable manner.

6. Device according to claim 5, **characterized in that** the shaft (72) is held in a slotted end portion of the arm (71), which for effecting the clamping is penetrated by clamping screws (73, 74).

7. Device according to claim 1, **characterized in that** the first feeding roller (2) is supported in a supporting portion (31) of the frame (1) in a floating manner.

8. Device according to claim 7, **characterized in that** the supporting portion (31) comprises a recess (87) which is aligned with the nip of the feeding rollers (2; 3), for receiving a respective edge portion of a bandshaped workpiece (63; 63A, 63B) arranged between the feeding rollers (2; 3).

9. Device according to claim 1, **characterized in that** the rocker (30) on its first end (33), which is connected to said rod member (35), is supported on a second pressure spring (39), which on its part is supported on the frame (1) and acts in opposition to the effective direction of the first pressure spring (36) in moving direction of the rod member (35).

10. Device according to claim 1, **characterized by** a clamping bar jacking device (47-68) coacting with the rocker (30), which can be switched on and off and serves, in the switched on state with the second feeding roller (3) lifted off of the first feeding roller (2), for lifting off the clamping bar (46) of the counter member (65),
which clamping bar jacking device (47-68) comprises a control rod (50), which at the second end (34) of the rocker (30) is located adjacent the first pressure spring (36) and engages the rocker (30) with a supporting head (49),
which control rod (50) is hinged to an arm of a bell crank lever (51) rotatably supported in the frame (1), the other arm of which is connected with an adjusting device (53-62), which selectively adjusts the bell crank lever (51) or releases it for rotation.

11. Device according to claim 10, **characterized in that** the adjusting device (53-62) comprises a piston (56) arranged in a chamber (58) of a cylinder (88), the other side of which communication with a source of pressurized medium.

12. Device according to claim 11, **characterized in that** the supporting head (49), at the second end (34) of the rocker (30), is arranged in a recess (47) with a supporting surface (48) and in the adjusting position abuts on the supporting surface (48).

13. Device according to claim 1, **characterized in that** the control device (40, 40a, 41, 64) comprises a rocker arm (40) rotatably supported on a swivelling trunnion (89), which rocker arm coacts with the rod member (35) and with a control cam (64) arranged on a drive shaft (22), which control cam (64), in dependency from its rotational position, defines the swivelling position of the rocker arm (40).

14. Device according to claim 13, **characterized in that** the adjusting arrangement (42-45) serves for adjusting the position of the swivelling trunnion (89) and therewith of the swiveling axis of the rocker arm (40) for adjusting the distance between the feeding rollers (2; 3) in their advancing position.

15. Device according to claim 14, **characterized in that** the adjusting arrangement (42-45) comprises a piston (43) which is connected with the swivelling trunnion (89) of the rocker arm (40) in order to lift or lower this swivelling trunnion (89) substantially in the direction of movement of the rod member (35).

16. Twin feeding device, **characterized by** two devices according to claim 1, which devices face each other with their feeding rollers (2; 3).

17. Twin feeding device according to claim 16, **characterized in that** each of the two devices which face each other comprises a drive member (4, 4a), which is drivingly connected with a drive shaft (22, 22a) of the control device of the lifting device, and that the driving gear wheel (4) of the one device is connected with a shaft (5) for connection with a drive motor, and via drive members (82, 83, 84; 82a, 83a, 84a; 85) including a drive transmitting shaft (85) is drivingly connected with the drive member (4a) of the other device.

18. Twin feeding device according to claim 16, **characterized in that** the control device (40, 40a, 41, 64) of the lifting device (35, 36, 38-41, 64) of both devices comprises a drive shaft (22, 22a), that the drive shaft (22) of the one device is in connection with a driving gear wheel (4) which is connected with a shaft (5) for connection with a drive motor, and that the drive shaft (22) of the one device is via a drive transmitting shaft (85) drivingly connected with the drive shaft (22a) of the other device.

## Revendications

1. Dispositif pour un avancement pas à pas d'une pièce à usiner en forme de bande, avec
un cadre (1),
deux rouleaux d'avancement (2 ; 3) pour la réception d'une pièce à usiner (63 ; 63A, 63B) disposée entre ces derniers et devant être avancée,
un entraînement (7-9 ; 12, 13, 17-20) des rouleaux d'avancement relié à entraînement aux deux rouleaux d'avancement (2 ; 3), qui sert à entraîner les rouleaux d'avancement (2 ; 3) en oscillant et en sens opposé,
une bascule (30), à l'occasion de quoi le premier (2) des deux rouleaux d'avancement (2 ; 3) est monté dans le cadre (1) rotatif et fixe, et le second (3) des deux rouleaux d'avancement (2 ; 3) est monté rotatif dans la bascule (30),
laquelle bascule (30) présente une première extrémité (33) et une seconde extrémité (34) disposée à l'opposé de la première, et le second rouleau d'avancement (3) un axe (81),
un dispositif de levage (35, 36, 38-41, 64), qui est relié à la bascule (30), pour mouvoir la bascule (30) avec le second rouleau d'avancement. (3) monté dessus contre le premier rouleau d'avancement (2) dans une position d'avancement et en s'éloignant du premier rouleau d'avancement (2) dans une position de retour,
lequel dispositif de levage (35, 36, 38-41, 64) présente un dispositif de commande (40, 40a, 41, 64) en relation avec l'entraînement (7-9 ; 12, 13, 17-20) des rouleaux d'avancement ainsi qu'un élément de guidage (35) translatoire montant et descendant, qui est relié à la bascule (30) à sa première extrémité (33), pour mouvoir la bascule (30) avec le second rouleau d'avancement (3) placé dans cette dernière, à l'aide duquel dispositif de levage (35, 36, 38-41, 64) le second rouleau d'avancement (3) est déplaçable au moment du renversement d'un premier sens de rotation des rouleaux d'avancement oscillants (2, 3) dans une position d'avancement et au moment du renversement du second sens de rotation des rouleaux d'avancement (2, 3) en position de retour,
un ressort de pression (36), dont la première extrémité est en appui, dans une roue entre l'axe (81) du second rouleau d'avancement (3) et la seconde extrémité de la bascule (30), contre cette dernière et dont la seconde extrémité (34), opposée à la première (33) s'appuie contre le cadre (1), et agit sur la bascule (30) du même côté que l'élément de guidage (35) et essentiellement dans une direction parallèle à la direction de déplacement de l'élément de guidage (35),
et avec un gabarit de serrage (46), qui est précontraint par le premier ressort de pression (36) contre un contre-organe fixe (65) dans le cadre (1) afin de maintenir une pièce à usiner respective (63 ; 63A, 63B) pendant la position de retour du second rouleau d'avancement (3) et qui est relevé par le contre-organe (65) pendant la position d'avancement du second rouleau d'avancement (3), **caractérisé en ce que** la bascule (30) est montée rotative d'un côté sur un avant-bras (70, 71, 72), qui est à son tour montée dans le cadre (1) rotatif et non déplaçable.

2. Dispositif selon la revendication 1, **caractérisé en ce que** l'entraînement (7-9 ; 12, 13, 17-20) des rouleaux d'avancement présente un élément d'entraînement (4), qui est relié à entraînement à une roue d'entraînement (6) laquelle roue d'entraînement (6) présente un disque (7) disposé excentriquement et monté libre en rotation dans cette dernière, disque d'un côté duquel est en saillie un tourillon (8) et qui est relié du côté opposé à une roue dentée conique (9) coaxiale par rapport au tourillon (8), roue dentée qui s'engrène, avec un anneau (24), stationnaire dans le cadre (1), avec une denture intérieure, un bras pivotant (12) étant placé sur ledit tourillon (8), l'extrémité opposée du bras étant reliée via un levier (20) à un arbre de transmission (21), qui est en relation avec le second rouleau d'avancement (3) par l'intermédiaire d'un embrayage (26) et avec le premier rouleau d'avancement (2) par l'intermédiaire des roues dentées (25, 28), lequel bras pivotant (12) est appuyé en étant rotatif à un emplacement entre ses deux extrémités sur un bloc de guidage (13).

3. Dispositif selon la revendication 2, **caractérisé en ce que** le bloc de guidage (13) est disposé déplaçable de manière guidée dans le cadre (1).

4. Dispositif selon la revendication 3, **caractérisé en ce que** le bloc de guidage (13) est traversé par une broche à vis (14).

5. Dispositif selon la revendication 1, **caractérisé en ce que** l'avant-bras (70, 71, 72) présente une bague (70) montée libre en rotation dans le cadre (1) avec un bras (71) en saillie latérale, dans lequel un arbre (72) s'étendant parallèlement à la bague (70) est maintenu par serrage amovible, arbre (72) sur lequel la bascule (30) est montée rotative.

6. Dispositif selon la revendication 5, **caractérisé en ce que** l'arbre (72) est maintenu dans une zone finale fendue du bras (71), qui est traversée par les vis de serrage (73, 74) pour la formation du serrage.

7. Dispositif selon la revendication 1, **caractérisé en ce que** le premier rouleau d'avancement (2) est monté mobile dans un tronçon porteur (31) du cadre (1).

8. Dispositif selon la revendication 7, **caractérisé en ce que** le tronçon porteur (31) présente un creux (87) aligné avec la morsure des rouleaux d'avancement (2 ; 3) pour la réception d'une zone marginale respective d'une pièce à usiner en forme de bande (63 ; 63A, 63B) disposée entre les rouleaux d'avancement (2 ; 3).

9. Dispositif selon la revendication 1, **caractérisé en ce que** la bascule (30), sur sa première extrémité (33) reliée à l'élément de guidage (35), est appuyée sur un second ressort de pression (39), qui à son tour est appuyé sur le cadre (1) et qui agit contre la direction d'action du premier ressort de pression (36) dans le sens de déplacement de l'élément de guidage (35).

10. Dispositif selon la revendication 1, **caractérisé par** un dispositif de levage à gabarit de serrage (47 - 68), pouvant être mis en ou hors circuit et en interaction avec la bascule (30), qui sert, lorsqu'il est mis en circuit, à lever le gabarit de serrage (46) du contre-organe (65) lorsque le second rouleau d'avancement (3) est relevé du premier rouleau d'avancement (2),
lequel dispositif de levage à gabarit de serrage (47 - 68) présente une tige de commande (50) disposée à la seconde extrémité (34) de la bascule (30) près du premier ressort de pression (36) et en prise avec une tête d'appui (49) dans la bascule (30),
laquelle tige de commande (50) est articulée sur un bras d'un levier coudé (51) monté rotatif dans le cadre (1), dont l'autre bras est relié à un dispositif d'arrêt (53 - 62), qui au choix arrête le levier coudé (51) ou le libère pour sa rotation.

11. Dispositif selon la revendication 10, **caractérisé en ce que** le dispositif d'arrêt (53 - 62) présente un piston (56) disposé dans une chambre (58) d'un cylindre (88), dont l'autre côté est en relation avec une source d'un fluide de pression.

12. Dispositif selon la revendication 11, **caractérisé en ce que** la tête d'appui (49) est disposée à la seconde extrémité (34) de la bascule (30) dans un creux (47) formé dans la bascule (30) avec une surface de logement (48) et, en position d'arrêt, adhère à la surface de logement (48).

13. Dispositif selon la revendication 1, **caractérisé en ce que** le dispositif de commande (40, 40a, 41, 64) présente un levier oscillant (40) monté pivotant sur un tourillon de pivotement (89) et qui est en interaction avec l'élément de guidage (35) et avec un disque de commande (64) posé sur un arbre d'entraînement (22), disque de commande (64) qui détermine, en fonction de sa position de rotation, la position de pivotement du levier oscillant (40).

14. Dispositif selon la revendication 13, **caractérisé en ce que** le dispositif de réglage (42 - 45) sert à régler la position du tourillon de pivotement (89) et par conséquent l'axe de pivotement du levier oscillant (40) pour l'ajustement de l'écart entre les rouleaux d'avancement (2 ; 3) dans leur position d'avancement.

15. Dispositif selon la revendication 14, **caractérisé en ce que** le dispositif de réglage (42 - 45) présente un piston (43), qui est relié au tourillon de pivotement (89) du levier oscillant (40), pour lever ou baisser ce tourillon de pivotement (89) principalement dans le sens de déplacement de l'élément de guidage (35).

16. Dispositif d'avancement double, **caractérisé par** deux dispositifs selon la revendication 1, lesquels dispositifs avec leurs rouleaux d'avancement (2 ; 3) sont disposés tournés l'un vers l'autre.

17. Dispositif d'avancement double selon la revendication 16, **caractérisé en ce que** chacun des deux dispositif tournés l'un vers l'autre présente un élément d'entraînement (4, 4a), qui est relié en entraînement au dispositif de levage à l'aide d'un arbre d'entraînement (22, 22a) du dispositif de commande, et **en ce que** la roue dentée d'entraînement (4) de l'un des dispositifs est reliée à un arbre (5) pour le raccord avec un moteur d'entraînement, et qui, par l'intermédiaire d'un élément d'entraînement (82, 83, 84 ; 82a, 83a, 87a ; 85) incluant un arbre moteur de transmission (85), est reliée à entraînement à l'élément d'entraînement (4a) de l'autre dispositif.

18. Dispositif d'avancement double selon la revendication 16, **caractérisé en ce que** le dispositif de commande (40, 40a, 41, 64) du dispositif de levage (35, 36, 38 - 41, 64) des deux dispositifs présente un arbre d'entraînement (22 ; 22a), l'arbre d'entraînement (22) de l'un des dispositifs étant relié à une roue dentée d'entraînement (4), qui est reliée à un arbre (5) pour le raccord avec un moteur d'entraînement, et **en ce que** l'arbre d'entraînement (22) de l'un des dispositifs est relié à entraînement, par l'intermédiaire d'un arbre moteur de transmission (85), à l'arbre d'entraînement (22a) de l'autre dispositif.
